# FASCICULE DE BREVET EUROPEEN

(11) **EP 0 017 574 B1**
(45) Date de publication et mention de la délivrance du brevet: **11.07.1984**
(21) Numéro de dépôt: 80400423.2
(22) Date de dépôt: 28.03.1980
(51) Int. Cl.: E04B 1/19, F16B 7/00

(54) **Noeud d'assemblage pour structure spatiale, et structure spatiale équipée d'un tel noeud**
Knotenpunktverbindung für räumliche Struktur und mit solch einem Knoten ausgerüstete räumliche Struktur
Joint connector for an open-framework structure, and such a structure equipped with such a connector

(30) Priorité: 09.04.1979 FR 7908969; 23.01.1980 FR 8001419
(43) Date de publication de la demande: 15.10.1980
(73) Titulaire: ETABLISSEMENTS ERNEST PANTZ PARIS, F-93380 Pierrefitte-sur-Seine (FR)
(72) Inventeur: Nasi, Césarino, F-93380 Pierrefitte-sur-Seine (FR)
(74) Mandataire: Michardière, Bernard

## Description

L'invention est relative à un noeud d'assemblage pour structure spatiale comportant un élément plat de base ayant une fente orientée suivant la direction longitudinale de cet élément plat de base, lequel est muni de moyens d'attache, notamment formés par des trous pour des barres de la structure spatiale, ledit élément plat de base étant en une seule pièce de part et d'autre du centre du noeud, sans que cette pièce soit coupée transversalement, ladite fente passant par le point de concours des différents forces s'exerçant sur le noeud, et un autre élément plat de base engagé dans cette fente et la traversant, les éléments du noeud étant réunis entre eux le long des bords de la fente.

Le document FR-A-964 159 montre un noeud d'assemblage de ce type qui comporte en outre plusieurs plaques munies de trous d'accrochage, situées de part et d'autre du premier élément plat de base et soudées à cet élément. La transmission des efforts de part et d'autre du centre du noeud entre deux plaques coplanaires s'effectue par l'intermédiaire des soudures et de l'épaisseur du premier élément plat de base; il y a interruption totale de la matière des plaques. En outre, les efforts transmis par le premier élément plat de base de part et d'autre de son plan ont des composants perpendiculaires au plan de cet élément plat, ce qui peut entraîner un déchirement lamellaire dudit élément plat.

Le document US-A-3 399 914 est relatif à des noeuds d'assemblage formés par un certain nombre de secteurs, notamment circulaires, disposés dans des plans orthogonaux, différents. Ce noeud peut être fabriqué en une seule pièce de fonderie ou être réalisé à l'aide de plusieurs pièces élémentaires réunies par des moyens d'assemblage; dans ce cas, la réalisation qui reste relativement compliquée s'accompagne de l'inconvénient déjà évoqué précédemment, selon lequel la transmission des efforts de part et d'autre du noeud s'effectue par l'intermediaire des moyens d'assemblage des pièces élémentaires du noeud.

L'invention a pour but, surtout, de fournir un noeud d'assemblage qui soit d'une construction simple et économique tout en assurant de bonnes conditions de transmission des efforts suivant les directions principales, et de travail mécanique pour la matière constituant le noeud d'assemblage.

Selon l'invention, un noeud d'assemblage du genre défini précédemment est caractérisé par le fait que la fente du premier élément plat de base est située, d'une manière connue en soi, sensiblement à milargeur de l'élément plat de base, que l'autre élément plat de base traversant la fente comporte des moyens d'attache, notamment formés par des trous, pour des barres, ces moyens d'attache étant prévus vers les deux extrémités longitudinales du second élément plat de base, qui est également en une seule pièce de part et d'autre du centre du noeud, sans être coupé transversalement, tandis que les moyens d'attache du premier élément plat de base sont également prévus vers les deux extrémités longitudinales de ce premier élément plat de telle sorte que la transmission des efforts par ce premier élément plat de part et d'autre du centre du noeud soit effectuée parallèlement à la direction longitudinale de la fente, la petite dimension ou largeur de cette fente étant orientée transversalement à la direction de transmission des efforts.

Généralement, les éléments plats de base ont une forme rectangulaire.

Le permier élément plat de base peut être formé par deux plats élémentaires, situés dans un même plan, parallèles l'un à l'autre, mais écartés d'une distance suffisante pour permettre le passage d'un autre élément plat, la fente étant alors réalisée de manière continue par l'écart existant entre les deux plats élémentaires.

Avantageusement, le second élément plat de base comporte, sensiblement à mi-largeur, une fente longitudinale fermée à ses extrémités longitudinales, la longueur de cette fente étant ou moins égale à la largeur de l'élément plat, et des clés de verrouillage sont engagées dans les parties de la fente du second élément plat qui débordent de part et d'autre du premier élément plat, ces clés traversant la fente et s'étendant de part et d'autre du second élément plat, et étant situées dans des plans sensiblement orthogonaux aux arêtes des dièdres formés par le premier et le second éléments plats de base.

Le second élément plat de base peut être identique au premier.

Au moins une clé de verrouillage peut comporter une partie munie de moyens d'accrochage pour des barres diagonales.

Selon une autre possibilité, chaque élément plat de base est formé par deux éléments plats élémentaires écartés l'un de l'autre suivant une direction orthogonale à leur plan, les deux éléments plats élémentaires étant parallèles et déterminant entre eux, un espace propre à recevoir l'extrémité d'une barre de la structure. D'autres plats utilisés pour raccorder des branches inclinées de la structure peuvent être associés au noeud de base.

Généralement, lorsqu'il s'agit de noeuds d'assemblage . pour une structure spatiale métallique, les plats constitutifs du noeud d'assemblage sont réalisés en acier courant du commerce. En effet, grâce aux bonnes conditions dans lesquelles la matière travaille, il n'est pas nécessaire d'utiliser un acier présentant des caractéristiques mécaniques exceptionnelles.

L'assemblage des différents plats est alors réalisé par soudage.

Le noeud d'assemblage proposé par l'invention pourrait, naturellement, convenir pour tout type de charpente, notamment des charpentes en bois auquel cas les éléments plats constitutifs du noeud d'assemblage pourraient eux-mêmes être réalisés en bois, les fixations de ces différents éléments étant notamment assurées par collage.

Chaque branche du noeud d'assemblage peut être constituée par un ou plusieurs plats juxtaposés de manière à obtenir l'épaisseur souhaitée pour la branche.

Les axes des différents éléments plats concourent au centre du noeud d'assemblage.

Chaque plat ou groupe de plats s'inscrit à l'intérieur de la section transversale de la barre de la structure spatiale qui vient s'attacher sur ce plat.

Le noeud d'assemblage proposé peut être utilisé pour des maquettes ou même des jeux.

Ce noeud d'assemblage est d'une grande simplicité de conception de telle sorte qu'il peut être obtenu facilement et économiquement tout en permettant une grande précision d'usinage. Il en résulte que le jeu imposé par les assemblages normaux peut être pratiquement annulé ce qui autorise l'emploi d'organes de liaison économiques tels que des axes, des goupilles, des clavettes, etc.

En outre, il est possible de réaliser une grande standardisation des composants du noeud d'assemblage; en effet, une série de trois ou quatre types de plats permet de couvrir économiquement non seulement toutes les formes géométriques de noeuds mais aussi de "reprendre" exactement l'effort à transmettre quelle que soit l'importance de celui-ci grâce à la combinaison de plusieurs plats de sections différentes.

Ainsi, chaque branche du noeud d'assemblage peut être adaptée parfaitement à l'effort et à la géométrie de la liaison à effectuer.

Il est clair que le nombre des branches constituant le noeud est de préférence identique au nombre de barres de la structure spatiale que ce noeud doit assembler, l'orientation des branches étant déterminée en fonction de celles des barres à réunir.

L'invention concerne également les structures spatiales équipées de tels noeuds d'assemblage.

L'invention sera mieux comprise à l'aide de la description, donnée ci-après, avec référence aux dessins annexés, des modes de réalisation particuliers.

La figure 1, de ces dessins, montre schématiquement en perspective, un noeud d'assemblage selon l'invention en cours de réalisation.
La figure 2, montre, en perspective, le noeud d'assemblage terminé correspondant à la réalisation de la figure 1.
La figure 3, enfin, montre une variante de réalisation du noeud d'assemblage en perspective.

En se reportant à la figure 1, on peut voir, un noeud d'assemblage 101, pour structure spatiale, conforme à l'invention, en cours de préparation. Ce noeud d'assemblage 101 est constitué par des éléments plats de base (102, 113), reunis ou destinés à être réunis entre eux lorsque le noeud 101 est terminé.

Le noeud 101 comprend un premier élément plat de base 102 qui comporte une fente f située sensiblement à mi-largeur de l'élément 102 de manière à passer par le point de concours des différentes forces qui s'exercent sur le noeud 101 monté dans la structure spatiale. La direction longitudinale de la fente f est orientée parallèlement à la direction longitudinale L de l'élément plat de base 102.

Au moins un deuxième élément plat de base 113 est engagé dans la fente f et la traverse, ce deuxième élément plat de base 113 comportant des moyens, notamment formés par des trous 114, pour permettre d'attacher des barres de part et d'autre du premier élément plat 102.

Le premier élément plat 102 comporte également des moyens d'attache, par exemple formés par des trous 109.

Les deux éléments 102, 113 sont réunis l'un à l'autre; dans le cas où les éléments plats sont en acier, la réunion de ces éléments est avantageusement assurée par soudage le long du contour de la fente f, de contour constituant l'arête des dièdres formés par les deux éléments 102, 113.

Le premier élément plat de base 102 s'étend suivant la direction longitudinale L, de part et d'autre du second élément plat de base.

Les moyens formés par les trous 109 permettent d'accrocher des barres de chaque côté du second élément plat de base 113, selon la direction longitudinale L de la fente, de telle sorte que la transmission des efforts, par le premier élément plat de base 102, de part et d'autre du centre 0 du noeud est effectuée essentiellement parallèlement à la direction longitudinale de la fente f. La petite dimension ou largeur e de la fente est orientée transversalement, pratiquement perpendiculairement, à la direction des efforts transmis par l'élément 102 dans la région du centre du noeud.

L'ensemble est donc tel que le premier élément plat 102 et le second élément plat de base 113 permettent le passage et la transmission des efforts de part et d'autre du centre 0 du noeud, suivant la direction longitudinale de chaque élément plat 102, 113, sans interruption totale de la matière de ces éléments plats.

Les éléments plats de base 102, 113 représentés sur les fig. 1 et 2 ont une forme rectangulaire allongée. Les trous 109 sont situés aux extrémités longitudinales de l'élément 102 et sont disposés de manière assurer l'accrochage de barres dont la direction moyenne est dans le prolongement de la direction longitudinale moyenne de la fente f, dans le plan de l'élément 102.

Les trous 109 pourraient être disposés autrement, par exemple de manière à assurer l'accrochage de barres dont les directions moyennes, situées dans le plan de l'élément sont inclinées, par exemple de 45°, de part et d'autre de la direction longitudinale L de la fente. Il convient, toutefois, que la résultante des efforts exercés sur chaque extrémité longitudinale de l'élément 102 (de part et d'autre de l'élément 113) soit orientée suivant, ou sensiblement suivant, la direction longitudinale de la fente f.

Ces remarques peuvent également s'appliquer à l'élément 113 dont les extrémités pourraient comporter un élargissement formé, par exemple, par des oreilles, pour l'accrochage de barres suivant plusieurs directions dans le plan de l'élément 113.

On a schématiquement représenté par des flèches, sur la figure 1, les efforts F1 et F2 qui s'exercent aux extrémités de l'élément plat de base 102 et les efforts F3, F4 qui s'exercent aux extrémités de l'élément plat de base 113. Ces efforts sont parallèles ou sensiblement parallèles aux directions longitudinales des éléments plats de base correspondants.

On voit immédiatement que dans la région centrale du noeud ce sont les bandes continues de matière, telles que b1, b2 pour l'élément plat de base 102, qui assurent la transmission principale des efforts. Les liaisons, notamment les soudures, entre les éléments plats de base 102, 113 n'interviennent pratiquement pas dans la transmission de ces efforts.

La fente longitudinale f du premier élément plat de base 102 peut être fermée à ses deux extrémités longitudinales comme représenté sur la figure 1. La largeur de cette fente f est égale ou légèrement supérieure à l'épaisseur du second élément plat de base 113 pour permettre le passage de cet élément plat dans ladite fente f.

Comme visible sur la figure 1, la direction longitudinale de l'élément plat de base 113 est orientée transversalement par rapport à la direction longitudinale L du premier élément plat de base 102.

La largeur de second élément plat 113 est orientée parallèlement ou sensiblement parallèlement à la direction longitudinale L du premier élément plat 102.

Les deux éléments plat de base 102, 113 peuvent être orthogonaux, comme représenté sur la figure 1 et déterminer par leur intersection quatre dièdres droits. Toutefois, l'angle formé entre les plans des éléments plat 102 et 113 peut être différent de 90°.

La fente f peut être réalisée directement dans un élément plat, dans sa partie médiane, à mi-longueur.

Selon une autre possibilité, l'élément plat de base 102 pourrait être réalisé à l'aide de deux plats élémentaires, situés dans le même plan, et placés en appui l'un contre l'autre suivant un côté longitudinal X1-X1, ces deux plats élémentaire seraient ensuite soudés l'un à l'autre suivant ce côté X1-X1 (fig. 1) qui formerait alors l'axe correspondant à la fibre neutre. Dans ce cas, avant assemblage des deux plats élémentaires par soudage suivant la ligne X1-X1, on réaliserait sur les bords longitudinaux de chacun des plats destinés à venir l'un contre l'autre, une ouverture s'ouvrant sur ce bord longitudinal et ayant une largeur égale à e/2, c'est-à-dire à la moitié de la largeur de la fente f; lors de l'assemblage des deux plats, ces deux ouvertures viendraient en regard l'une de l'autre, symétriquement par rapport à la ligne X1-X1 de telle sorte que la fente f serait ainsi reconstituée après assemblage des deux plats.

Selon une variante, le premier élément plat élémentaires de base 102 peut être formé par deux plats élémentaires, situés dans un même plan, parallèles l'un à l'autre, mais écartés d'une distance e suffisante pour permettre le passage du second élément plat de base 113 entre ces deux plats élémentaires. La fente ou passage du plat de base 102 serait alors réalisée de manière continue, sensiblement suivant toute la longueur des deux plats élémentaires qui pourraient être réunis l'un à l'autre à leurs deux extrémités longitudinales.

Avantageusement, le second élément plat de base 113 comporte également une fente longitudinale f2 située à mi-largeur de cet élément 113. De préférence, la fente f2 est identique à la fente f et l'élément 113 est identique à l'élément plat de base 102. Dans la réprésentation des figures 1 et 2, la fente f2, identique à la fente f, a une longueur au moins égale à la largeur de l'élément plat 113, tandis que la largeur de la fente est au moins égale à l'épaisseur dudit élément plat.

Deux clés C1, C2 (fig. 1 et 2) sont alors prévues pour être engagées dans les parties de la fente f2 qui débordent de part et d'autre du premier élément plat 102i ces clés sont destinées à assurer le verrouillage de l'ensemble et sont situées dans un plan orthogonal à l'arête des dièdres formé par les éléments 102 et 113. Comme visible d'après les figures 1 et 2, les clés C1, C2 traversent complètement la fente f2 et sont formées, par exemple, par un élément rectangulaire dont un grand côté vient s'appliquer contre l'élément 102, suivant la largeur de cet élément. Les clés C1 et C2 sont assemblées aux éléments plats de base 102, 113, notamment par soudage, ou par effet de coin, ou autre, suivant par soudage, ou par effet de coin, ou autre, suivant les lignes des arêtes des différents dièdres ou trièdres formés par des éléments plats imbriqués les uns dans les autres.

Il est à noter que chaque clé de verrouillage C1, C2 peut comporter une partie, notamment une partie telle que g2, inclinée par rapport au plan de la clé orthogonal à l'arête du dièdre formé par les éléments 102, 113, et munie de moyens d'accrochage (trou 109a) pour les barres diagonales.

Des éléments plats supplémentaires tels que 105 (fig. 2) munis de moyens d'accrochage tels que les trous 109b, et ayant des inclinaisons appropriées sont prévus pour permettre l'accrochage de plusieurs barres diagonales.

Ces éléments plats 105 ont leur plan orthogonal ou sensiblement orthogonal au plan bissecteur d'un dièdre, notamment d'un dièdre formé par une clé telle que la clé C1 et l'élément plat de base 102. Dans la représentation de la figure 2, l'élément plat supplémentaire 105 est engagé dans un dièdre situé au-dessous de l'élément plat de base 113. L'extrémité du plat 105 est limitée par les droites d'intersection entre ce plat et les faces du dièdre formé par la clé C1 et l'élément plat 102; l'extrémité du plat 105 épouse la surface intérieure du dièdre et est assemblée aux faces de ce dièdre, le long des droites d'intersection, notamment par soudage.

D'autres éléments plats supplémentaires, tels que 105a, 105b, 105c, semblables à l'élément 105, peuvent être prévus dans les autres dièdres.

Comme visible sur la figure 3, chaque élément plat de base peut être formé par deux éléments plats élémentaires écarte l'un de l'autre suivant une direction orthogonale à leur plan.

Ainsi, deux éléments plats élémentaires, 102b sont prévus; ces deux éléments plats élémentaires parallèles et déterminent entre eux un espace propre à recevoir l'extrémite 11 Oe d'une barre 110 de la structure spatiale; l'extrémité 11 Oe comporte des trous propres à venir en face des trous 109 des éléments 102a, 102b pour permettre l'accrochage par tous moyens appropriés tels que boulons, clavettes. La barre 110 peut être une barre cylindrique dont l'extrémité 110e a été aplatie pour s'engager dans l'espace j. On assure, ainsi, un accrochage de la barre exactement le long d'une direction passant par le centre du noeud, en évitant un décalage de la fixation de la barre par rapport à cette direction.

Le deuxième élément plat de base est également double et formé par l'ensemble des éléments plats élémentaires 113a, 113b parallèles et écartés l'un de l'autre pour déterminer également un espace j.

Ces deux éléments 113a, 113b, traversent les deux premiers éléments plats élémentaires 102a, 102b qui sont chacun munis, à mi- largeur, d'une fente longitudinale f, fermée à ses deux extrémités longitudinales. La largeur de la fente f de la figure 3 est suffisante pour permettre le passage des éléments 113a, 1136 écartés l'un de l'autre; les divers éléments 102a, 102b, 113a, 113b sont assemblés le long des arêtes des dièdres qu'ils déterminent.

Il est à noter que les éléments 113a; 113b de la figure 3 sont dépourvus de fentes longitudinales; dans la' réalisation de cette figure 3, cette fente ne serait pas utilisée.

Le noeud d'assemblage est complété par des éléments plats supplémentaires permettant l'accrochage de barres diagonales.

Ces éléments plats supplémentaires sont également doubles; ils forment deux groupes symétriques par rapport au plan parallèle aux éléments 102a, 102b et équidistant de ces éléments.

Le groupe des éléments plats supplémentaires, situé sur la droite, selon la figure 3, par rapport au plan équidistant des éléments 102a, 102b, comprend deux éléments plats extérieurs 120, 121 et un élément plat 122 plié de manière à former un dièdre.

Les éléments plats 120, 121, sont orthogonaux aux plans des éléments 113a, 113b, et forment un angle par exemple de 45°, avec l'élément plat 102a. Les éléments plats 120, 121, s'étendent de part et d'autre des plats 113a, 113b; chaque élément plat 120, 121, comporte une fente telle que f3 qui enserre les deux éléments 113a, 1 13b, comme visible sur la figure 3. Cette fente f3 est fermée vers l'extérieur, mais. débouche sur les bords de l'élément 120 vers le centre du noeud. Il en est de même pour l'élément 121.

Ces éléments 120,121, sont en contact, vers leur extrémité intérieure, avec la surface de l'élément 102a.

L'élément intérieur 122 est plié, notamment à angle droit, de manière à former un dièdre dont les deux faces sont parallèles, respectivement, aux éléments 120, 121; toutefois, les faces du dièdre 122 sont écartées des éléments 120, 121 de manière à déterminer entre eux un espace j1, propre à recevoir l'extrémité d'une barre diagonale, telle que 110b.

L'élément plat 122 plié de manière à former un dièdre comporte, à mi-longueur de l'arête du dièdre, une fente f4, fermée à ses deux extrémités, coupant l'arête du dièdre et s'étendant sur une partie de chaque face du dièdre, suivant, une direction perpendiculaire à l'arête.

La fente f4 a des dimensions suffisantes pour permettre le passage de l'ensemble des éléments 113a, 113b, écartes l'un de l'autre, comme visible sur la figure 3.

Les éléments 120, 121, 122 sont réunis aux autres éléments du noeud d'assemblage suivant les lignes formées par les arêtes des divers dièdres ou trièdres déterminés par ces éléments.

Les éléments 120, 121, 122 comportent des moyens d'accrochage notamment formés par des trous 109c pour les diverses barres diagonales.

Les éléments supplémentaires situés sur la gauche, selon la figure 3, par rapport à l'élément plat 102b, se déduisent des éléments 120, 121, 122 par la symétrie évoquée précédemment. La description de ces éléments n'est pas reprise; les éléments en question sont désignés par les mêmes références, suivies de la lettre "s".

La combinaison du premier élément plat de base 102 ou 102a, 102b muni d'une fente longitudinale à mi-largeur, avec le second élément plat de base 113 ou 113a, 113b, traversant cette fente, permet d'obtenir un noeud d'assemblage transmettant les efforts dans de bonnes conditions.

En effet, la petite dimension de la fente du premier élément plat de base 102 ou 102a 102b, est orientée transversalement, et, de préférence, perpendiculairement à la direction des efforts transmis par élément plat.

Il en résulte que la section utile de la matière de l'élément plat travaillant en traction ou en compression n'est que faiblement réduite au niveau de la fente, la largeur de cette fente étant égale (ou sensiblement égale) à l'épaisseur seulement de l'élément plat ou de l'ensemble d'éléments plats qui la traversent.

Dans le cas où le second élément plat de base 113 ne comporte pas de fente f2 les clés C1, C2, montrées sur la figure 2 ne sont plus utilisées.

Les éléments plats supplémentaires tels que 105, 105a sont alors fixés aux faces des dièdres formées par les éléments 102, 113. Les deux éléments plats 105, 105a pourraient former les faces d'un dièdre obtenu par pliage d'une plaque suivant une arête qui viendrait, par exemple, s'appliquer contre le plat 113, pour y être fixée.

## Revendications

1. Noeud d'assemblage pour structure spatiale comportant un élément plat de base (102; 102a, 102b) ayant une fente (f) orientée suivant la direction longitudinale de cet élément plat de base, lequel est muni de moyens d'attache, notamment formés par des trous (109), pour des barres de la structure spatiale, ledit élément plat de base (102; 102a, 102b) étant en une seule pièce de part et d'autre du centre du noeud sans que cette pièce soit coupée transversalement, ladite fente passant par le point de concours de différentes forces s'exerçant sur le noeud, et un autre élément plat de base (113; 113a, 113b) engagé dans cette fente (f) et la traversant, les éléments de base du noeud étant réunis entre eux le long des bords de la fente, caractérisé par le fait que ladite fente (f) est située, d'une manière connue en soi, sensiblement à mi-largeur de l'élément plat de base (102; 102a, 102b), que l'autre élément plat de base (113; 113a, 113b) traversant la fente (f) comporte des moyens d'attache, notamment formés par des trous (114), pour des barres, ces moyens d'attache (114) étant prévus vers les deux extrémités longitudinales du second élément plat de base (113, 113a, 113b), qui est également en une seule pièce de part et d'autre du centre du noeud sans être coupé transversalement, tandis que les moyens d'attache (109) du premier élément plat de base (102, 102a, 102b) sont également prévus vers les deux extrémités longitudinales de ce premier élément plat (102; 102a, 102b) de telle sorte que la transmission des efforts par ce premier élément plat (102, 102a, 102b) de part et d'autre du centre du noeud soit effectuée parallèlement à la direction longitudinale de la fente (f), la petite dimension ou largeur (e) de cette fente (f) étant orientée transversalement à la direction de transmission des efforts.

2. Noeud d'assemblage selon la revendication 1, caractérisé par le fait que les éléments plats de base (102; 102a, 102b; 113, 113a, 113b) ont une forme rectangulaire.

3. Noeud d'assemblage selon la revendication 1 ou 2, caractérisé par le fait que le premier élément plat de base est formé par deux plats élémentaires, situés dans un même plan, parallèles l'un à l'autre, mais écartés d'une distance suffisante pour permettre le passage d'un autre élément plat, la fente étant alors réalisée de manière continue par l'écart existant entre les deux plats élémentaires.

4. Noeud d'assemblage selon la revendication 1 ou 2, caractérisé par le fait que le second élément plat de base (113) comporte, sensiblement à mi-largeur, une fente longitudinale (f2) fermée à ses extrémités longitudinales, la longueur de cette fente (f2) etant au moins égale à la largeur de l'élément plat (113), et que des clés (C1, C2) sont engagées dans les parties de la fente (f2) du second élément plat (113) qui débordent de part et d'autre du premier élément plat (102), ces clés (C1, C2) traversant la fente (f2) et s'étendant de part et d'autre du second élément plat (113), et étant situées dans des plans sensiblement orthogonaux aux arêtes des dièdries formés par le premier et le second élément plat de base (102 et 113).

5. Noeud d'assemblage selon la revendication 4, caractérisé par le fait que le second élément plat de base (113) est identique au premier (102).

6. Noeud d'assemblage selon la revendication 4 caractérisé par le fait qu'au moins une clé de verrouillage (C2) comporte une partie (g2) munie de moyens d'accrochage (109a) pour des barres diagonales.

7. Noeud d'assemblage selon la revendication 4, caractérisé par le fait qu'il comporte des éléments plats supplémentaires (105, 105a. 105b, 105c; 120, 121; 122) ayant des inclinaisons appropriées et réunis aux premier et second éléments plats de base 102, 113, et 102a, 102b, 113a, 113b) pour permettre l'accrochage des barres diagonales.

8. Noeud d'assemblage selon l'une quelconque des revendications précédentes, caractérisé par le fait que le second élément plat de base (113; 113a, 113b) est disposé de telle sorte que sa largeur soit parallèle à la longueur du premier élément plat de base (102, 102a, 102b), les éléments plats étant rectangulaires.

9. Noeud d'assemblage selon l'une quelconque des revendications précédentes, caractérisé par le fait que chaque élément plat de base est formé par deux éléments plats élémentaires (102a, 102b et 113a, 113b) écartés l'un de l'autre suivant une direction orthogonale à leur plan, les deux éléments plats élémentaires étant parallèles et déterminant entre eux un espace (i) propre à recevoir l'extrémité d'une barre de la structure.

10. Noeud d'assemblage selon la revendication 9, caractérisé par le fait que les éléments plats supplémentaires (120, 121, 122) sont orthogonaux au plan du deuxième élément plat de base (113a, 113b) et s'étendent de part et d'autre de cet élément plat, lesdits éléments plats supplémentaires (120, 121, 122) comportant une fente (f3, f4) que enserre le second élément plat de base (113a, 113b), les éléments plats supplémentaires extérieurs (120, 121) ayant une fente (f3) qui débouche vers le centre du noeud, tandis que l'élément plat intérieur (122) est plié de manière à former un dièdre dont les deux faces sont parallèles, respectivement, aux éléments supplémentaires extérieurs (120, 121), la fente (f4) prévue dans l'élément plat supplémentaire intérieur (122) étant fermée à ses deux extrémités.

11. Structure spatiale caractérisée par le fait qu'elle est réalisée avec noeuds d'assemblage selon l'une quelconque des revendications précédentes.

## Patentansprüche

1. Knotenpunktverbindung für räumliche Struktur, mit einem flachen Grundbestandteil (102; 102a, 102b), der einen Schlitz (f) aufweist, welcher in der Längsrichtung dieses flachen Grundbestandteiles orientiert ist, der mit insbesondere durch Öffnungen (109) gebildeten Befestigungsmitteln für die Stäbe der räumlichen Struktur versehen ist, wobei der flache Grundbestandteil (102; 102a, 102b) beiderseits der Knotenmitte ohne Quereinschnitt einstückig ausgebildet ist und wobei der Schlitz durch den Treffpunkt der verschiedenen, auf den Knoten ausgeübten Kräfte geht, und mit einem anderen flachen Grundbestandteil (113; 113a, 113b), der in den Schlitz (f) eingreift und diesen durchsetzt, wobei die Grundbestandteile des Knotens entlang der Schlitzränder miteinander verbunden sind, dadurch gekennzeichnet, daß der Schlitz (f) in an sich bekannter Weise im wesentlichen in der Breitenmitte des flachen Grundbestandteiles (102; 102a, 102b) angeordnet ist, daß der den Schlitz (f) durchsetzende andere flache Grundbestandteil (113; 113a, 113b) insbesondere durch Öffnungen (114) gebildete Befestigungsmittel für die Stäbe aufweist, wobei diese Befestigungsmittel (114) an den beiden Längsenden des zweiten Grundbestandteiles (113; 113a, 113b) vorgesehen sind, der ebenfalls beiderseits der Knotenmitte ohne Quereinschnitt einstückig ausgebildet ist, während die Befestigungsmittel (109) des ersten flachen Grundbestandteiles (102; 102a, 102b) ebenfalls an den beiden Längsenden des ersten flachen Grundbestandteiles (102; 102a, 102b) angeordnet sind, so daß die Übertragung der Kräfte durch diesen ersten flachen Bestandteil (102; 102a, 102b) beiderseits der Knotenmitte parallel zur Längsrichtung des Schlitzes (f) erfolgt, wobei die kleinere Abmessung bzw. die Breite (e) des Schlitzes (f) quer zur Kraftübertragungsrichtung orientiert ist.

2. Knotenpunktverbindung nach Anspruch 1, dadurch gekennzeichnet, daß die flachen Grundbestandteile (102; 102a, 102b; 113, 113a, 113b) rechteckige Form haben.

3. Knotenpunktverbindung nach Anspruch 1 oder 2, dadurch gekennzeichnet, daß der erste flache Grundbestandteil aus zwei Einzelplatten gebildet ist, die in zueinander parallelen Ebenen, aber mit einem ausreichenden gegenseitigen Abstand angeordnet sind, um den Durchtritt eines anderen flachen Bestandteiles zu gestatten, wobei der Schlitz somit infolge des zwischen den beiden Einzelplatten vorhandenen Abstandes kontinuierlich ist.

4. Knotenpunktverbindung nach Anspruch 1, dadurch gekennzeichnet, daß der zweite flache Grundbestandteil (113) im wesentlichen in seiner Breitenmitte einen Längsschlitz (f2) aufweist, der an seinen Längsenden geschlossen ist, wobei die Länge dieses Schlitzes (f2) zumindest gleich der Breite des flachen Grundbestandteiles (113) ist, und daß Verschlüsse (C1, C2) in jene Abschnitte des Schlitzes (f2) des zweiten flachen Bestandteiles (113) eingreifen, die beiderseits an den ersten flachen Bestandteil (102) angrenzen, wobei die Verschlüsse (C1, C2) den Schlitze (f2) durchsetzen und sich zu beiden Seiten des zweiten flachen Bestandteiles (113) erstrecken und in Ebenen angeordnet sind, die im wesentlichen orthogonal zu den Kanten von Diedern verlaufen, welche durch den ersten und den zweiten flachen Grundbestandteil (102 und 113) gebildet werden.

5. Knotenpunktverbindung nach Anspruch 4, dadurch gekennzeichnet, daß der zweite flache Grundbestandteil (113) dem ersten (102) identisch ist.

6. Knotenpunktverbindung nach Anspruch 4, dadurch gekennzeichnet, daß zumindest ein Verriegelungsverschluß (C2) einen Teil (g2) aufweist, der mit Aufnahmemitteln (109a) für Diagonalstäbe ausgestattet ist.

7. Knotenpunktverbindung nach Anspruch 4, dadurch gekennzeichnet, daß sie flache Zusatzbestandteile (105, 105a, 105b, 105c; 120, 121 ; 122) aufweist, die entsprechende Neigung haben und mit dem ersten und dem zweiten flachen Grundbestandteil (102, 113 und 102a, 102b, 113a, 113b) verbunden sind, um eine Aufnahme der Diagonalstäbe zu gestatten.

8. Knotenpunktverbindung nach einem der vorhergehenden Ansprüche, dadurch gekennzeichnet, daß der zweite flache Grundbestandteile (113; 113a, 113b) derart angeordnet ist, daß seine Breite parallel zur Länge des ersten flachen Grundbestandteiles (102; 102a, 102b) ist, wobei die flachen Bestandteile rechteckig sind.

9. Knotenpunktverbindung nach einem der vorhergehenden Ansprüche, dadurch gekennzeichnet, daß jeder flache Grundbestandteil aus zwei flachen Einzelbestandteilen (102a, 102b und 113a, 113b) gebildet ist, die in einer Richtung orthogonal zu ihrer Ebene voneinander entfernt sind, wobei die beiden flachen Einzelbestandteile parallel sind und zwischeneinander einen Raum (j) definieren, der zur Aufnahme des Endes eines Stabes der Struktur dient.

10. Knotenpunktverbindung nach Anspruch 9, dadurch gekennzeichnet, daß die flachen Zusatzbestandteile (120, 121, 122) orthogonal zur Ebene des zweiten flachen Grundbestandteiles (113a, 113b) sind und sich beiderseits dieses flachen Bestandteiles erstrecken, wobei die flachen Zusatzbestandteile (120, 121, 122) einen Schlitz (f3, f4) aufweisen, der den zweiten flachen Grundbestandteil (113a, 113b) aufnimmt, und wobei die flachen äußeren Zusatzbestandteile (120, 121) einen Schlitz (f3) aufweisen, der zur Mitte des Knotens mündet, während der flache innere Bestandteile (122) so gebogen ist, daß er einen Dieder bildet, dessen beide Flächen zu den äußeren Zusatzbestandteilen (120, 121) parallel sind, wobei der im flachen inneren Zusatzbestandteil (122) ausgebildete Schlitz (f4) an seinen beiden Enden geschlossen ist.

11. Raumstruktur, dadurch gekennzeichnet, daß sie mit Knotenpunktverbindungen nach einem der vorhergehenden Ansprüche gebildet ist.

## Claims

1. Joint connector for an open-framework structure, comprising a flat basic element (102; 102a, 102b) having a slot (f) orientated according to the longitudinal direction of this flat basic element, which is provided with attachment means, consisting particularly of holes (109) for bars of the open framework structure, the said flat basic element (102; 102a, 102b) being in a single piece on either side of the centre of the joint, without this piece being transversely cut, the said slot passing through the point of convergence of different forces which are exerted on the joint, and another flat basic element (113, 113a, 113b) engaged in and traversing this slot (f), the basic elements of the joint being joined to one another along the edges of the slot, characterised in that the said slot (f) is in manner known per se situated substantially halfway across the width of the flat basic element (102; 102a, 102b) and in that the other flat basic element (113; 113a, 113b) traversing the slot (f) comprises attachment means, consisting particularly of holes (114) for bars, these attachment means (114) being provided towards the two longitudinal ends of the second flat basic element (113; 113a, 113b) which is likewise in a single piece on either side of the centre of the joint without being transversely cut, while the attachment means (109) of the first flat basic element (102; 102a, 102b) are likewise provided towards the two longitudinal ends of this first flat element (102; 102a, 102b) in such a way that the transmission of stresses via the first flat element (102; 102a, 102b) on either side of the centre of the joint is carried out parallel with the longitudinal direction of the slot (f), the first admission or width (e) of this slot (f) being oriented transversely to the direction of transmission of the stresses.

2. Joint connector according to Claim 1, characterised in that the flat basic elements (102; 102a, 102b; 113, 113a, 113b) are rectangular in shape.

3. Joint connector according to Claim 1 or 2, characterised in that the first flat basic element is formed by two elementary bars, situated in one and the same plane, parallel with each other, but spaced apart by a sufficient distance to allow passage of another flat element, the slot then being made in a continuous manner by the gap existing between the two elementary bars.

4. Joint connector according to Claim 1 or 2, characterised in that the second flat basic element (113) comprises, substantially halfway across its width, a longitudinal slot (f2) closed at its longitudinal ends, the length of this slot (f2) being at least equal to the width of the flat element (113) and in that keys (C1, C2) are engaged in the parts of the slot (f2) of the second flat element (113) which project on either side of the first flat element (102), these keys (C1, C2) traversing the slot (f2) and extending on either side of the second flat element (113) and being situated in planes which are substantially at a right-angle to the edges of the dihedrons formed by the first and the second flat basic elements (102 and 113).

5. Joint connector according to Claim 4, characterised in that the second flat basic element (113) is identical to the first (102).

6. Joint connector according to Claim 4, characterised in that at least one locking key (C2) comprises a part (g2) provided with hooking-on means (109a) for diagonal bars.

7. Joint connector according to Claim 4, characterised in that it comprises supplementary flat elements (105, 105a, 105b, 105c; 120, 121; 122) having appropriate angles of inclination and joined to the first and second flat basic elements (102, 113 and 102a, 102b, 113a, 113b) to allow hooking-type engagement of diagonal bars.

8. Joint connector to any one of the preceding Claims, characterised in that the second flat basic element (1 13; 113a, 113b) is so disposed that its width is parallel with the length of the first flat basic element (102; 102a, 102b), the flat elements being rectangular.

9. Joint connector according to any one of the preceding Claims, characterised in that each flat basic element is formed by two elementary flat elements (102a, 102b and 113a, 113b) spaced apart from each other according to a direction at right-angles to their plane, the two elementary flat elements being parallel and defining between them a space (j) capable of receiving the end of a bar of the structure.

10. Joint connector according to Claim 9, characterised in that the additional flat elements (120, 121, 122) are at a right-angle to the plane of the second flat basic element (113a, 113b) and extend on either side of this flat element, the said additional flat elements (120, 121, 122) comprising a slot (f3, f4) which grips the second flat basic element (113a, 113b), the additional external flat elements (120, 121) having a slot (f3) which opens out towards the centre of the joint, while the inner flat element (122) is bent in such a way as to form a di- hedron of which the two faces are parallel, respectively, with the outer additional element (120, 121), the slot (f4) provided in the inner additional flat element (122) being closed at its two ends.

11 . An open framework structure characterised in that it is constructed using joint connectors according to any one of the preceding Claims.
